# EUROPÄISCHE PATENTSCHRIFT

(11) **EP 2 045 426 B1**
(45) Veröffentlichungstag und Bekanntmachung des Hinweises auf die Patenterteilung: **26.02.2014**
(21) Anmeldenummer: 07019588.8
(22) Anmeldetag: 06.10.2007
(51) Int. Cl.: E05D 15/52, E05D 7/00

(54) **Flügelbefestigungsanordnung eines Drehlagers**
Mounting device of a pivot bearing of a window
Dispositif de fixation d'un pivot pour battant de fenêtre

(43) Veröffentlichungstag der Anmeldung: 08.04.2009
(73) Patentinhaber: ROTO FRANK AG, 70771 Leinfelden-Echterdingen (DE)
(72) Erfinder: Unseld, Nils, 71088 Holzgerlingen (DE)
(74) Vertreter: Kohler Schmid Möbus

(56) Entgegenhaltungen:
- DE-A1- 2 064 047
- DE-A1- 2 746 190
- DE-C1- 3 702 957
- DE-U1- 29 717 177

## Beschreibung

Die Erfindung betrifft eine Flügelbefestigungsanordnung eines Dreh- oder Dreh-Kipp-Lagers für ein Fenster, eine Tür oder dgl. wie im Obergriff des Anspruchs 1 definiert. Eine solche Flügelbefestigungsanordnung ist z.B. aus der DE-A-2 746 190 bekannt. Insbesondere ist aus der DE 27 46 190 A1 eine Ausstellvorrichtung bekannt, die an einem Ende des Ausstellarms durch eine Führung in der Stulpschiene schwenkbar und begrenzt schiebbar gehalten und an einer zweiten Stelle durch einen Riegelzapfen fixiert wird, der wiederum mit einem Riegelglied und einer Schraltstange an der Stulpschlene gelagert ist. Die Führung ist nicht durch Elemente des Flügels verwirklicht, sondern durch eine Stulpschiene.

Aus der DE 297 17 177 U1 ist ein Beschlag zur Drehlagerung eines Fensters- oder Türflügels bekannt, der eine Verstellung des Abstands zwischen Flügel und festem Rahmen erlaubt. Die Führung eines Arms erfolgt durch zwei Führungsvorsprünge an einem Füllstück, das mit dem Flügelrahmen verbunden ist.

In der DE 37 02 957 C1 ist ein Scharnierbeschlag für Fenster und Türen beschrieben. Der Beschlag besteht aus einem Scharnierarm und einem Zwischenstück, deren axialer Abstand, wenn man sie zusammensteckt, über eine Schraube einstellbar ist. Beide Bauteile werden jeweils durch Öffnungen im gegenüberliegenden Bauteil geführt.

Aus der DE 20 64 047 A1 ist ein Beschlag mit einer Führungsschiene bekannt, in der die Grundplatte axial verschiebbar zum Flügelrahmen gelagert ist. Die Führung erfolgt durch die Führungsschiene, die am Rahmenprofil vorgesehen ist.

Zur dreh- und/oder kippbaren Befestigung eines Flügels an einer festen Einfassung ist es bekannt, ein entsprechendes Lager zu verwenden. Ein derartiges Lager weist daher eine einfassungsseitige und eine flügelseitige Befestigungsanordnung auf. Bislang wurden derartige Befestigungsanordnungen nahezu ausschließlich als Zink - Druck-Gussteile hergestellt. Wegen des steigenden Rohstoffpreises von Zink ist es jedoch erforderlich, nach neuen Befestigungsmöglichkeiten zu suchen.

Aufgabe der vorliegender Erfindung ist es daher, eine Flügelbefestigungsanordnung bereitzustellen, welche wenige Teile aufweist und die kostengünstig herstellbar ist.

Gelöst wird diese Aufgabe erfindungsgemäß auf einfache und überraschende Art und Weise durch eine Ffügelbefestigungsanordnung eines Dreh- oder Dreh-Kipp-Lagers für ein Fenster, eine Tür oder dgl. mit den Merkmalen des Anspruchs 1. Eine derartige Flügelbefestigungsanordnung ist sehr robust bei einem gleichzeitig sehr einfachen technischen Aufbau. Dadurch, dass das stahitell einen Führungsabschnitt aufweist, der in einem Treibstangenkanal des Flügels geführt ist, ist die Flügelbefestigungsanordnung bereits in einer Dimension am Flügel festgelegt und bedarf kei-ner weiteren zusätzlichen Befestigungsmöglichkeit. Der Führungsabschnitt ist dabei vorzugsweise so ausgestaltet, dass er eine ausreichende Breite aufweist, um an zwei gegenüberliegenden Seiten von dem hinterschnittenen Treibstangenkanal übergriffen zu werden. Die Verwendung von Stahl hat den Vorteil, dass der Beschlag dadurch zum einen sehr stabil ausgebildet werden kann und zum anderen, dass der Stahl einfach und kostengünstig bearbeitbar ist, bei einem geringen Rohstoffpreis.

Besonders kostengünstig lässt sich das Stahlteil herstellen, wenn es als Stanz-Biegeteil oder lasergeschnittenes Biegeteil ausgebildet ist. Insbesondere ist das Stahlteil vorzugsweise einstückig aus einem Blech ausgestanzt oder ausgeschnitten und anschließend in die erforderliche Form gebogen.

Das Stahlteil weist einen abschnittsweise parallel zum Führungsabschnitt verlaufenden Zugaufnahmeteil auf. Dadurch können durch das Flügelgewicht bewirkte Zugkräfte besonders gut aufgenommen werden. Die Stabilität der Flügelbefestigungsanordnung wird erhöht.

Das freie Ende des Führungsabschnitts ist mit dem Zugaufnahmeteil verbunden. Dadurch erfolgt eine weitere Aussteifung der Flügelbefestigungsanordnung. Insbesondere kann der Führungsabschnitt mit dem Zugaufnahmeteil durch einen Niet oder einen Schweißpunkt verbunden sein. Weiterhin ist es denkbar, dass das Zugaufnahmeteil eine Öffnung aufweist, in die eine Lasche des Führungsabschnitts eingehängt ist.

Bei einer besonders bevorzugten Ausführungsform kann vorgesehen sein, dass der Flügelbefestigungsbock mit dem Stahlteil über eine Stellschraube verbunden ist. Über die Stellschraube kann der Abstand zwischen Stahlteil und Flügelbefestigungsbock eingestellt werden. Dadurch lässt sich die Position des Flügels in Bezug zum festen Rahmen einstellen.

Während es grundsätzlich denkbar ist, in dem Stahlteil ein Gewinde vorzusehen, in das die Stellschraube eingeschraubt ist, ist erfindungsgemäß vorteilhafterweise eine das Stahlteil abschnittsweise hintergreifende Mutter vorgesehen, in die die Stellschraube eingeschraubt ist. Dadurch kann der Bearbeitungsschritt des Gewindeschneidens in das Stahlteil vermieden werden. Die Mutter kann so dimensioniert werden, dass eine ausreichend große Anlagefläche der Mutter an dem Stahlteil existiert. Vorzugsweise ist die Mutter an der Stelle des Stahlteils angeordnet, wo das Stahlteil umgebogen ist und vom Zugaufnahmeteil in das Führungsteil übergeht. Das Stahlteil weist in diesem Bereich vorzugsweise eine Durchgangsöffnung auf, die die Stellschraube durchgreifen kann. Die Durchgangsöffnung kann bei der Herstellung des Stahlteils ausgestanzt oder mit einem Laser ausgeschnitten werden.

Bei einer Ausgestaltung der Erfindung kann vorgesehen sein, dass der Flügelbefestigungsbock einen Anschlag für das Stahlteil aufweist. Durch diese Maßnahme kann das Stahlteil bei der Montage richtig positioniert werden, insbesondere in einer so genannten Nullstellung positioniert werden. Bei der Montage legt also der Anschlag die Position des Stahlteils fest.

Weitere Vorteile ergeben sich, wenn der Anschlag über eine Sollbruchstelle mit dem Befestigungsabschnitt des Flügelbefestigungsbocks verbunden ist. Durch diese Maßnahme ist nach der Montage auch eine Verstellung des Stahlteils in Richtung Flügelbefestigungsbock möglich, wenn beispielsweise die Falzluft zwischen der festen Einfassung und dem Flügel verringert werden muss.

Weitere Vorteile ergeben sich, wenn der Führungsabschnitt materialschlüssig mit dem Befestigungsabschnitt zur Befestigung des flügelseitigen Bandteils verbunden ist. Dadurch können der Führungsabschnitt und der Befestigungsabschnitt einstückig ausgebildet werden. Der Befestigungsabschnitt kann insbesondere durch Abbiegen oder Abkanten gegenüber dem Führungsabschnitt realisiert werden.

Das Stahlteil ist flügelbefestigungsbockseitig umgebogen und das freie Ende mit dem Führungsabschnitt verbunden. Dabei kann das freie Ende beispielsweise mit dem Führungsabschnitt vernietet sein.

In den Rahmen der Erfindung fällt außerdem ein Drehlager oder ein Dreh-Kipp-Lager mit einer oben beschriebenen Flügelbefestigungsanordnung.

Außerdem fällt in den Rahmen der Erfindung ein Fenster, eine Tür oder dgl. mit einer oben beschriebenen Flügelbefestigungsanordnung.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigen, und aus den Ansprüchen.

Bevorzugte Ausführungsbeispiele der Erfindung sind in der Zeichnung schematisch dargestellt und werden nachfolgend mit Bezug zu den Figuren der Zeichnung näher erläutert. Es zeigt:
- Fig. 1: den oberen Eckbereich eines Fensters in einer perspektivischen Darstellung;
- Fig. 2: eine perspektivische Ansicht einer erfindungsgemäßen Flügel- befestigungsanordnung;
- Fig. 3: einer Draufsicht auf die erfindungsgemäße Flügelbefestigungs- anordnung;
- Fig. 4: ein Detail der Flügelbefestigungsanordnung im Bereich einer Sollbruchstelle;
- Fig. 5: eine teilweise geschnittene Darstellung eines Abschnitts eines Flügels, in dem die Flügelbefestigungsanordnung montiert ist; und
- Fig. 6: eine Schnittdarstellung gemäß der Linie IV - IV der Fig. 5.
- Fig. 7: eine perspektivische Darstellung einer weiteren Ausführungs- form eines Stahlteils; und
- Fig. 8: eine weitere Ausführungsform eines Stahlteils in perspektivi- scher Darstellung.

Die Figur 1 zeigt einen oberen Eckbereich eines Fensters 10 mit einem festen Rahmen 11 und einem Flügelrahmen 12 eines Flügels 13. Der Flügel 13 ist mit dem festen Rahmen 11 schwenkbar über eine Scharnieranordnung 14, welche im Ausführungsbeispiel als Drehlager ausgebildet ist, verbunden, wobei die Scharnieranordnung 14 ein flügelseitiges Bandteil 15 und ein einfassungsseitiges Bandteil 16 umfasst. Das flügelseitige Bandteil 15 ist mit einer Flügelbefestigungsanordnung 20, die im Folgenden näher beschrieben wird, verbunden.

In der Figur 2 ist die Flügelbefestigungsanordnung 20 in einer perspektivischen Ansicht gezeigt. Die Flügelbefestigungsanordnung 20 umfasst ein Stahlteil 21 und einen Flügelbefestigungsbock 22. Das Stahlteil 21 ist im Ausführungsbeispiel einstückig ausgebildet. Es wurde durch Ausstanzen aus einem Blech und anschließendem Biegen hergestellt. Es umfasst einen Führungsabschnitt 23, der in einem Treibstangenkanal des Flügels 13 geführt ist. Weiterhin umfasst das Stahlteil 21 ein Zugaufnahmeteil 24, von dem ein Befestigungsabschnitt 25 zur Befestigung des flügelseitigen Bandteils 15 abgebogen ist.

Das freie Ende 26 des Führungsabschnitts 23 ist über einen Niet 27 an dem Zugaufnahmeteil 24 befestigt. Im Übergangsbereich 27 zwischen dem Führungsabschnitt 23 und dem Zugaufnahmeteil 24 ist das Stahlteil 21 umgebogen. An dieser Stelle ist das Stahlteil 21 von einer zylindrisch ausgebildeten Mutter 28 hintergriffen. In die Mutter 28 ist eine Stellschraube 29 eingeschraubt, die auch den Flügelbefestigungsbock 22 durchragt. Der Flügelbefestigungsbock 22 ist mittels Befestigungsmitteln 30,31 mit dem Flügelrahmen 12 verschraubt. Über die Stellschraube 29 kann der Abstand zwischen den Flügelbefestigungsbock 22 und dem Stahlteil 21 verändert werden. In einer Montagestellung schlägt das Stahlteil 21 an einen Anschlag 32 des Flügelbefestigungsbocks 22 an.

In der Figur 3 ist eine Draufsicht auf die Flügelbefestigungsanordnung 21, insbesondere das Zugaufnahmeteil 24 und den Flügelbefestigungsbock 22, gezeigt. Hier ist der Anschlag 32 zu erkennen, an den das Stahlteil 21 anschlägt. Um eine Verstellung des Stahlteils 21 in Richtung des Flügelbefestigungsbocks 22 zu ermöglichen, indem die Stellschraube 29 weiter in die Mutter 28 eingedreht wird, ist der Anschlag 32 über eine Sollbruchstelle mit dem übrigen Flügelbefestigungsbock 22, insbesondere einem Befestigungsabschnitt 33, verbunden. Dies ist in der vergrößerten Detaildarstellung der Figur 4 zu erkennen. Die Sollbruchstelle ist mit der Bezugsziffer 35 versehen.

In der Figur 5 ist der Flügelrahmen 12 teilweise geschnitten dargestellt, um die Anordnung der Flügelbefestigungsanordnung 20 am Flügelrahmen besser erkennen zu können. Der Führungsabschnitt 23 ist in einen Treibstangenkanal 36 eingeschoben. Dadurch ist die Flügelbefestigungsanordnung 20 in einer von zwei Dimensionen bereits festgelegt und lässt sich nur noch in Flügelumfangsrichtung bewegen. Eine Festlegung in Flügelumfangsrichtung erfolgt durch den Flügelbefestigungsbock 22, dessen Befestigungsabschnitt 33 mit dem Flügelrahmen 12 verschraubt ist. Durch Verstellen der Stellschraube 29 kann die Position des flügelseitigen Bandteils 15 bezüglich des Flügels 13 beziehungsweise des Flügelrahmens 12 verändert werden. Dadurch wird auch der Abstand des Flügels 13 zur festen Einfassung 11 verändert.

Die Figur 6 zeigt eine Schnittdarstellung gemäß der Linie IV - IV der Figur 5. Hier ist zu erkennen, dass der Führungsabschnitt 23 in dem Treibstangenkanal 36 geführt ist und von Schenkeln 37,38 des im Querschnitt c-förmigen Treibstangenkanals 36 übergriffen ist. Das Zugaufnahmeteil 24 ist über dem Treibstangenkanal 26 angeordnet.

In der Figur 7 ist eine Ausgestaltung eines Stahlteils 50 gezeigt, bei dem sich ein Befestigungsabschnitt 51 zur Befestigung des flügelseitigen Bandteils 15 an den Führungsabschnitt 52 materialschlüssig anschließt. Zwischen dem eigentlichen Führungsabschnitt 52 und dem Befestigungsabschnitt 51 ist eine stufenartige Erhöhung 53 vorgesehen. An seinem flügelbefestigungsbockseitigen Ende 54 ist das Stahlteil 50 umgebogen und mit seinem freien Ende 55 an dem Führungsabschnitt 52 befestigt, insbesondere mit diesem vernietet.

Die Ausführungsform gemäß der Figur 8 entspricht im Wesentlichen der Figur 7 mit dem Unterschied, dass der Führungsabschnitt 52 vollständig gerade ist und sich keine Stufe 53 wie in der Figur 7 anschließt. Auch bei dieser Ausführungsform ist der Befestigungsabschnitt 51 materialschlüssig mit dem Führungsabschnitt 52 verbunden. In der Figur 8 ist das Stahlteil mit der Bezugsziffer 60 versehen.

## Patentansprüche

1. Flügelbefestigungsanordnung (20) eines Dreh- oder Dreh-Kipp-Lagers für ein Fenster (10), eine Tür oder dgl. mit einem Stahlteil (21,50,60), welches einen Führungsabschnitt (23,52) zur Führung des Stahlteils (21,50,60) in einem Treibstangenkanal (36) eines Flügels (13) aufweist, und einem Flügelbefestigungsbock (22), der mit dem Stahlteil (21,50,60) verbunden ist, **dadurch gekennzeichnet, dass** das Stahlteil (21) einen abschnittsweise parallel zum Führungsabschnitt (23) verlaufenden Zugaufnahmetell (24) aufweist, wobei das Stahltell (21) einstückig ausgebildet ist und das freie Ende (26) des Führungsabschnitts (23) mit dem Zugaufnahmeteil (24) verbunden ist oder dass das Stahlteil flügelbefestigungsbockseitig umgebogen ist und das freie Ende (55) mit dem Führungsabschnitt (52) verbunden ist.

2. Flügelbefestigungsanordnung nach Anspruch 1, **dadurch gekennzeichnet, dass** das Stahlteil (21,50,60) als Stanz-Biegeteil oder lasergeschnittenes Biegeteil ausgebildet ist.

3. Flügelbefestigungsanordnung nach einem der vorhergehenden Ansprüche, **dadurch gekennzeichnet, dass** der Flügelbefestigungsbock (22) mit dem Stahlteil (21,50,60) über eine Stellschraube (29) verbunden ist.

4. Flügelbefestigungsanordnung nach Anspruch 3, **dadurch gekennzeichnet, dass** eine das Stahlteil (21,50,60) abschnittsweise hintergreifende Mutter (28) vorgesehen ist, in die die Stellschraube (29) eingeschraubt ist.

5. Flügelbefestigungsanordnung nach einem der vorhergehenden Ansprüche, **dadurch gekennzeichnet, dass** der Flügelbefestigungsbock (22) einen Anschlag (32) für das Stahlteil (21,50,60) aufweist.

6. Flügelbefestigungsanordnung nach Anspruch 5, **dadurch gekennzeichnet, dass** der Anschlag (32) über eine Sollbruchstelle (35) mit dem Befestigungsabschnitt (33) des Flügelbefestigungsbocks (22) verbunden ist.

7. Flügelbefestigungsanordnung nach einem der vorgehenden Ansprüche, **dadurch gekennzeichnet, dass** der Führungsabschnitt (52) materialschlüssig mit einem Befestigungsabschnitt (51) zur Befestigung des flügelseitigen Bandteils (15) verbunden ist.

8. Drehlager oder Dreh-Kipp-Lager mit einer Flügelbefestigungsanordnung (20) nach einem der vorhergehenden Ansprüche.

9. Fenster (10), Tür oder dgl. mit einer Flügelbefestigungsanordnung (20) nach einem der vorhergehenden Ansprüche 1 - 7.

## Claims

1. Leaf fixing arrangement (20) of a rotary or rotary/tilting bearing for a window (10), a door or the like, having a steel member (21, 50, 60) which has a guiding portion (23, 52) for guiding the steel member (21, 50, 60) in a connecting rod channel (36) of a leaf (13), and having a leaf fixing bracket (22) which is connected to the steel member (21, 50, 60), **characterised in that** the steel member (21) has a tensile force receiving portion (24) which extends partially parallel with the guiding portion (23), the steel member (21) being constructed integrally and the free end (26) of the guiding portion (23) being connected to the tensile force receiving portion (24), or **in that** the steel member is bent over at the leaf fixing bracket side and the free end (55) is connected to the guiding portion (52).

2. Leaf fixing arrangement according to claim 1, **characterised in that** the steel member (21, 50, 60) is in the form of a punching/bending member or laser-cut bending member.

3. Leaf fixing arrangement according to either of the preceding claims, **characterised in that** the leaf fixing bracket (22) is connected to the steel member (21, 50, 60) via an adjusting screw (29).

4. Leaf fixing arrangement according to claim 3, **characterised in that** there is provided a nut (28) which engages partially behind the steel member (21, 50, 60) and in which the adjusting screw (29) is screwed.

5. Leaf fixing arrangement according to any one of the preceding claims, **characterised in that** the leaf fixing bracket (22) has a stop (32) for the steel member (21, 50, 60).

6. Leaf fixing arrangement according to claim 5, **characterised in that** the stop (32) is connected to the fixing portion (33) of the leaf fixing bracket (22) via a desired breaking location (35).

7. Leaf fixing arrangement according to any one of the preceding claims, **characterised in that** the guiding portion (52) is connected in a materially engaging manner to a fixing portion (51) in order to fix the leaf-side hinge member (15).

8. Rotary bearing or rotary/tilting bearing having a leaf fixing arrangement (20) according to any one of the preceding claims.

9. Window (10), door or the like, having a leaf fixing arrangement (20) according to any one of the preceding claims 1 to 7.

## Revendications

1. Dispositif (20) de fixation d'un palier de pivotement ou d'un palier de pivotement et de basculement au battant d'une fenêtre (10), d'une porte ou analogue, avec un élément en acier (21, 50, 60) qui présente une partie de guidage (23, 52) pour guider l'élément en acier (21, 50, 60) dans un canal de tige de crémone (36) d'un battant (13), et avec un support (22) de fixation au battant, qui est relié à l'élément en acier (21, 50, 60), **caractérisé en ce que** l'élément en acier (21) présente une partie de réception de traction (24) s'étendant pour partie parallèlement à la partie de guidage (23), l'élément en acier (21) est réalisé integralement et l'extrémité libre (26) de la partie de guidage (23) est reliée à la partie de réception de traction (24), ou **en ce que** l'élément en acier est recourbé du côté du support de fixation au battant, et l'extrémité libre (55) est reliée à la partie de guidage (52).

2. Dispositif de fixation au battant selon la revendication 1, **caractérisé en ce que** l'élément en acier (21, 50, 60) est réalisé sous forme de pièce découpée à la presse et pliée ou sous forme de pièce découpée au laser et pliée.

3. Dispositif de fixation au battant selon l'une des revendications précédentes, **caractérisé en ce que** le support (22) de fixation au battant est relié à l'élément en acier (21, 50, 60) au moyen d'une vis de réglage (29).

4. Dispositif de fixation au battant selon la revendication 3, **caractérisé en ce qu'**il est prévu un écrou (28), qui engage pour partie l'élément en acier (21, 50, 60) par l'arrière et dans lequel est vissée la vis de réglage (29).

5. Dispositif de fixation au battant selon l'une des revendications précédentes, **caractérisé en ce que** le support (22) de fixation au battant présente une butée (32) pour l'élément en acier (21, 50, 60).

6. Dispositif de fixation au battant selon la revendication 5, **caractérisé en ce que** la butée (32) est reliée par l'intermédiaire d'un point de rupture privilégiée (35) à la partie de fixation (33) du support (22) de fixation au battant.

7. Dispositif de fixation au battant selon l'une des revendications précédentes, **caractérisé en ce que** la partie de guidage (52) est reliée par liaison de matière à une partie de fixation (51) destinée à fixer la partie de bande de charnière (15) située du côté du battant.

8. Palier de pivotement ou palier de pivotement et de basculement avec un dispositif (20) de fixation au battant selon l'une des revendications précédentes.

9. Fenêtre (10), porte ou analogue avec un dispositif (20) de fixation au battant selon l'une des revendications précédentes 1 à 7.
